# EUROPÄISCHE PATENTSCHRIFT

(11) **EP 0 875 303 B1**
(45) Veröffentlichungstag und Bekanntmachung des Hinweises auf die Patenterteilung: **04.02.2004**
(21) Anmeldenummer: 98107702.7
(22) Anmeldetag: 28.04.1998
(51) Int. Cl.: B21B 37/58, B21B 37/42, B21B 37/28

(54) **Verfahren zum Betreiben eines Walzwerks für das Warm- und Kaltwalzen von Flachprodukten**
Method for operating a rolling mill for warm and cold rolling flat products
Procédé pour faire fonctionner un laminoir pour le laminage à chaud et à froid de produits plats

(30) Priorität: 02.05.1997 DE 19718529
(43) Veröffentlichungstag der Anmeldung: 04.11.1998
(73) Patentinhaber: SMS Demag AG, 40237 Düsseldorf (DE)
(72) Erfinder: Rohde, Wolfgang, Prof. Dr., 41542 Dormagen (DE)
(74) Vertreter: Valentin, Ekkehard, Dipl.-Ing.

(56) Entgegenhaltungen:
- EP-A- 0 763 391
- DE-A- 3 000 187
- PATENT ABSTRACTS OF JAPAN vol. 017, no. 520 (M-1482), 20. September 1993 (1993-09-20) & JP 05 138219 A (KAWASAKI STEEL CORP), 1. Juni 1993 (1993-06-01)
- PATENT ABSTRACTS OF JAPAN vol. 011, no. 006 (M-551), 8. Januar 1987 (1987-01-08) & JP 61 182816 A (ISHIKAWAJIMA HARIMA HEAVY IND CO LTD), 15. August 1986 (1986-08-15)
- PATENT ABSTRACTS OF JAPAN vol. 008, no. 116 (M-299), 30. Mai 1984 (1984-05-30) & JP 59 024509 A (HITACHI SEISAKUSHO KK), 8. Februar 1984 (1984-02-08)

## Beschreibung

Die Erfindung betrifft ein Verfahren zum Betreiben eines Walzwerks für das Warm- und Kaltwalzen von Flachprodukten in Einzel- oder Mehrfachanordnung der, zwei oder mehr Walzen aufweisenden Walzgerüste mit einer, die Differenzwalzkraft zwischen Antriebs- und Bedienungsseite der Walzgerüste, unter Kompensation der Biege- und Balancierkräfte korrigierenden stellwertgesteuerten Regelung der Walzspalte. Dokument DE-A 3 000 187 offenbart ein entsprechendes Verfahren nach dem Oberbegriff von Anspruch 1.

Die wesentliche, der qualitätsbestimmenden Forderungen bei diesem Verfahren der Walzung von Flachprodukten, wie Warmbreitband oder Kaltband auf Tandemwalzstraßen oder auch Reversierstraßen ist die, nach Einhaltung der Bandplanheit über die gesamte gewalzte Bandlänge. Voraussetzung für die Erfüllung dieser Forderung ist dabei die Einhaltung von parallelen Walzspalten bei allen am Walzvorgang beteiligten Gerüsten, die die geometrische Form des Querschnitts des Bandes bestimmen.

Die Erfüllung dieser Forderung wird durch das Auftreten von Differenzkräften erschwert, die zwischen den Einzelkräften an Antriebsseite und Bedienungsseite der Walzstraße auftreten. Derartige Differenzkräfte sind die Folge von außermittigen Bewegungen während des Bandlaufs; sie bewirken eine Vergrößerung der Dehnung an der Ständerseite mit der höheren walzkraft und führen zu Unsymmetrien im Bandverlauf und damit zu Planheitsfehlern.

Um diese Nachteile zu vermeiden, hat man bereits eine Regelung vorgeschlagen, bei der die auftretenden Differenzkräfte kontinuierlich gemessen und über dem sogenannten Cross-Modul in Dehnwerte auf den beiden Ständerseiten umgerechnet werden. Diese Dehnwerte können durch entsprechende Positions-Sollwerte für die beiden Anstellsysteme an der Antriebsseite und der Bedienungsseite der Walzgerüste kompensiert werden. Die Form des Walzspaltes bleibt damit vom außermittigem Bandlauf unbeeinflußt.

Diese Art der Regelung wird jedoch von ungleichen Kräften bei der Biegung der Arbeitswalzen sowie der Balancierung von Stützwalzen und Arbeitswalzen an Antriebs- und Bedienungsseite der Walzgerüste störend beeinflußt, ferner von der Ungleichheit der Größe der Hebelarme dieser Kräfte als Folge der Verschiebung der Walzen und von Reaktionskräften, die sich aus den Horizontalkräften an Arbeitswalzen, Stützwalzen und gegebenenfalls auch Zwischenwalzen ergeben.

Es wurde deshalb schon vorgeschlagen, die Wirkungen der unterschiedlichen Kräfte aus Balancierungen und Biegesystemen sowie der unterschiedlichen Hebelarme meßtechnisch zu erfassen und die Meßergebnisse zur Korrektur der walzkräfte an Antriebsseite und Bedienungsseite heranzuziehen. Dabei wurden jedoch die erwähnten Horizontalkräfte, die je nach ihrer Richtung zu erheblichen Differenzkräften in den Anstellsystemen führen können, nicht berücksichtigt.

Aus der DE 30 00 187 C2 ist es bekannt, antriebs- und bedienungsseitig meßbare Walzkräfte, die durch Walzenverschiebung entstehen, zu kompensieren. Diese Verschiebung erfolgt häufig mit relativ hoher Geschwindigkeit, und die resultierenden Horizontalkräfte reichen bis an die zwischen den Walzen entstehenden Reibkräfte heran. Diese Horizontalkräfte werden dabei unter Annahme eines konstanten Reibwertes bestimmt. Voraussetzung ist dabei aber immer, daß die Walzen relativ zueinander verschoben werden.

Der Erfindung liegt die Erkenntnis zugrunde, daß bereits die ohne jede Walzenverschiebung auftretenden Horizontalkräfte, die sog. inneren Horizontalkräfte, der Kompensation bedürfen. Diese inneren Horizontalkräfte entstehen durch eine Art Schraubwirkung der aufeinander abrollen den Walzen ohne axiale Relativbewegung. Die Schraubbewegung wird ausgelöst durch das Verschränken der walzen innerhalb der Ständerfenster der Walzgerüste, und die Kräfte erreichen z.B. an Gerüsten in Warmbreitband-Fertigstraßen die Größenordnung von 500 kN (ca. 50 t) mit den den Walzwerkfachleuten bekannten nachteiligen Wirkungen auf die Parallelität des Walzspaltes. Die Umrechnung in Kompensationswerte für die Walzkraftmessung in den Ständerquerhäuptern macht anders, als bei den obengenannten Methoden, die Messung der Axialkräfte an allen Walzen des Walzgerüstes notwendig.

Der Erfindung liegt die Aufgabe zugrunde, die oben aufgezeigten Nachteile zu vermeiden, insb. die Wirkung der auftretenden Horizontalkräfte auf die Ständerholme der Walzgerüste und die daraus resultierende Differenzwalzkraft in den Anstellsystemen zu beseitigen und sicherzustellen, daß auch eine Veränderung der Axialkräfte in Größe und Richtung während des Betriebes nicht zu einer Veränderung der Differenzwalzkraft zwischen Antriebsseite und Bedienungsseite führt.

Diese Aufgabe wird dadurch gelöst, daß der Regelung vor Weiterverarbeitung der Flachprodukte ein, aus bei allen einzelnen Walzen gemessenen Horizontalkräften gebildeter zusätzlicher Korrektur-Stellwert zugeführt wird. Dabei wird durch Heranziehen der korrigierten Differenzwalzkraft unter Verwendung des Cross-Moduls für eine Schwenkregelung, die Walzspaltkontur, unabhängig von der Bandlage und der Kraftverteilung über die Bandbreite erhalten bleiben und weiter kann erfindungsgemäß nach einem Walzenwechsel zur Kalibrierung die kompensierte Differenzwalzkraft nach Aufeinandersetzen der Walzen zu Null geregelt werden. Wie die Erfindung weiter vorsieht, kann die Messung der Kräfte in den einzelnen Arbeitswalzen durch, in die Träger der Walzen eingesetzte Kraftgeber erfolgen, und die Messung der Axialkräfte durch Messung der Hydraulikdrücke an solchen walzen erfolgen, die hydraulisch gezogen werden, ggfs. durch Kraft-Istwertgeber, die im Lagergehäuse der walzenlager angeordnet sind.

Durch die Messung der Axialkräfte aller im jeweiligen Walzgerüst bef indlichen Walzen werden in Abhängigkeit von den aktuellen Walzendurchmessern die einzelnen Kräftepaare bestimmt. Aus den Summen der Kräftepaare wird die auftretende Differenzwalzkraft online errechnet. Durch Verknüpfung mit dem Cross-Modul werden Kompensationswerte für die Anstellsysteme bestimmt und zur Kompensation der gemessenen Walzkräfte auf Antriebsseite und Bedienungsseite herangezogen.

In Verbindung mit der an sich bekannten Kompensation von Biegekräften und Balancierkräften stellen diese Maßnahmen sicher, daß die Differenzwalzkraft von der Antriebsseite zur Bedienungsseite von allen Kraftanteilen bereinigt wird, deren Ursache nicht im walzspalt selbst zu suchen ist.

## Patentansprüche

1. Verfahren zum Betreiben eines Walzwerks für das Warm- und Kaltwalzen von Flachprodukten in Einzel- oder Mehrfachanordnung der zwei oder mehr Walzen aufweisenden Walzgerüste mit einer, die Differenzwalzkraft zwischen Antriebs- und Bedienungsseite der Walzgerüste korrigierenden Regelung der Walzspalte, unter Kompensation der Biege- und Balancierkräfte korrigierenden stellwertgesteuerten Regelung der Walzspalte, wobei der Regelung, vor Weiterverarbeitung der Flachprodukte ein, aus bei allen einzelnen Walzen gemessenen Horizontalkräften gebildeter zusätzlicher Korrektur-Stellwert zugeführt wird,
**dadurch gekennzeichnet,**
**daß** durch Heranziehen der korrigierten Differenzwalzkraft unter Verwendung des Cross-Moduls für eine Schwenkregelung, die Walzspaltkontur, unabhängig von der Bandlage und der Kraftverteilung über die Bandbreite erhalten bleibt.

2. Verfahren nach Anspruch 1,
**dadurch gekennzeichnet, daß** nach einem Walzenwechsel zur Kalibrierung die kompensierte Differenzwalzkraft nach Aufeinandersetzen der Walzen zu Null geregelt wird.

3. Verfahren nach Anspruch 1,
**dadurch gekennzeichnet, daß** die Messung der Kräfte in den einzelnen Walzen (Arbeitswalzen) durch in die Träger der Walzen eingesetzte Kraftgeber erfolgt.

4. Verfahren nach Anspruch 1,
**dadurch gekennzeichnet, daß** die Messung der Axialkräfte durch Messung der Hydraulikdrücke an solchen Walzen erfolgt, die hydraulisch verschoben werden.

5. Verfahren nach Anspruch 1,
**dadurch gekennzeichnet,**
**daß** die Messung der Axialkräfte durch Kraft-Istwertgeber erfolgt, die im Lagergehäuse der Walzenlager angeordnet sind.

## Claims

1. Method of operating a rolling mill for hot rolling and cold rolling of flat products in single or multiple arrangement of the roll stands, which have two or more rolls, with regulation, which is controlled by setting value and which corrects the differential rolling force between drive side and control side of the roll stands with compensation of the bending and balancing forces, of the rolling gap, wherein an additional corrective setting value, which is formed from horizontal forces measured at all individual rolls, is fed to the regulation before further processing of the flat products, **characterised in that** the rolling gap contour is maintained over the strip width independently of the strip position and the force distribution through utilisation of the corrected differential rolling force under use of the Cross modulus for a pivot regulation.

2. Method according to claim 1, **characterised in that** after a roll change for sizing, the compensated differential rolling force is regulated to zero after setting the rolls on one another.

3. Method according to claim 1, **characterised in that** the measurement of the forces in the individual rolls (working rolls) is carried out by force transmitters inserted in the supports of the rolls.

4. Method according to claim 1, **characterised in that** the measurement of the axial forces is carried out by measurement of the hydraulic pressures at such rolls, which are hydraulically displaced.

5. Method according to claim 1, **characterised in that** the measurement of the axial forces is carried out by force actual value transmitters, which are arranged in the bearing housings of the roll bearings.

## Revendications

1. Procédé de fonctionnement d'un laminoir pour le laminage à chaud et à froid de produits plats dans une disposition simple ou multiple des cages de laminage présentant deux cylindres ou plus avec un réglage de la fente de laminage, commandé par des valeurs de réglage, corrigeant la force de laminage différentielle entre le côté entraînement et le côté service de la cage de laminage, en compensant les forces de flexion et de balancier, une valeur de réglage de correction supplémentaire, formée à partir de toutes les forces horizontales mesurées sur tous les cylindres, étant introduite dans le réglage avec le traitement ultérieur des produits plats, le contour de la fente de laminage restant maintenu indépendamment de la position de la bande et de la répartition de la force sur la largeur de la bande, en recourant à la force de laminage différentielle corrigée en utilisant le module de Cross pour une régulation oscillante.

2. Procédé selon la revendication 1, **caractérisé en ce qu'**après un remplacement de cylindre, la force de laminage différentielle compensée est réglée à zéro après le placement l'un sur l'autre des cylindres en vue du calibrage.

3. Procédé selon la revendication 1, **caractérisé en ce que** la mesure des forces dans les différents cylindres (cylindres de travail) est réalisée par des indicateurs de force placés dans les supports des cylindres

4. Procédé selon la revendication 1, **caractérisé en ce que** la mesure des forces axiales est réalisée par mesure des pressions hydrauliques sur les cylindres qui sont déplacés hydrauliquement.

5. Procédé selon la revendication 1, **caractérisé en ce que** la mesure des forces axiales est réalisée par des indicateurs de force instantanée, disposés dans les paliers des cylindres.
